# NOUVEAU FASCICULE DE BREVET EUROPEEN

(11) **EP 0 019 568 B2**
(45) Date de publication et mention de la décision concernant l'opposition: **15.01.1986**
(45) Mention de la délivrance du brevet: 17.02.1982
(21) Numéro de dépôt: 80420060.8
(22) Date de dépôt: 13.05.1980
(51) Int. Cl.: B25D 17/12, F01N 1/20, F01N 1/22

(54) **Silencieux pour marteau pneumatique**
Schalldämpfer für Drucklufthammer
Silencer for pneumatic hammer

(30) Priorité: 22.05.1979 FR 7913912
(43) Date de publication de la demande: 26.11.1980
(73) Titulaire: ETABLISSEMENTS MONTABERT, F-69800 Saint-Priest Rhône (FR)
(72) Inventeur: Montabert, Roger, F-69500 Bron (FR)
(74) Mandataire: Maureau, Bernard

## Description

La présente invention se rapporte à un silencieux pour marteau pneumatique, du genre de ceux comprenant une enveloppe entourant le cylindre et ayant son sommet solidaire d'un manchon monté coulissant axialement sur la partie supérieure du cylindre et suspendu élastiquement audit cylindre, l'échappement de l'air en provenance du cylindre s'effectuant par un passage annulaire formée entre la paroi extérieure du cylindre et la paroi intérieure de l'enveloppe.

Ce genre d'appareil pneumatique à percussions est connu, par exemple, par le brevet DE-B-2 420 906.

Il est rappelé qu'un marteau pneumatique est un appareil essentiellement composé d'un corps cylindrique comportant un alésage à l'intérieur duquel est monté coulissant un piston animé d'un mouvement alternatif, ledit piston venant percuter un outil tel que pic ou pointerolle à la fin de sa course de descente. Un système à valve assure généralement la distribution de l'air comprimé alternativement dans la chambre supérieure et la chambre inférieure du cylindre, entraînant ainsi le mouvement du piston.

Des considérations de nature thermodynamique conduisent les constructeurs à prévoir un échappement de ces deux chambres dans l'at-mosphère, le rendement de l'appareil étant maximal pour une vidange aussi rapide et complète que possible à l'approche de chaque fin de course de montée ou de descente du piston. Le moyen le plus simple et le plus efficace pour parvenir à ce resultat consiste à donner au piston un rôle de distributeur, en ce sens que la surface latérale dudit piston masque ou découvre une ou plusieurs lumièeres d'éechappement pratiquées dans le cylindre en une position judicieuse. Ce moyen assure une ouverture de l'échappement à grande vitesse. Cependant la détente brusque dans l'atmosphère de quelques décimètres cubes d'air comprimé à plusieurs bars, donc s'échappant à la vitesse du son pour exploser ensuite, en quel-ques millièmes de seconde, et cela environ 1 000 fois par minute, crée une succession d'ondes sonores de très haut niveau de puissance acoustique, dangereuses pour l'oreille de l'utilisateur, et de toute personne se trouvant à proximité de l'appareil.

Ce problème est rencontré dans le cas du brevet DE-B-2 420 906, qui par son système de suspension atténue les vibrations transmises à l'opérateur, mais dont l'échappement par un passage de section annulaire relativement large et sans détente préalable ne saurait être silencieux. Les constructeurs de marteaux pneumatiques sont actuellement très soucieux d'abaisser le niveau sonore de l'échappement. Une solution connue extrêmement efficace consiste a effectuer la détente de l'air comprimé dans une enceinte annulaire presque close, formée autour du cylindre de l'appareil. Une telle enceinte est formée entre la paroi exté-rieure du cylindre et la paroi intérieure d'une enveloppe entourant le cylindre, et elle possède un volume suffisant pour recevoir le contenu d'air de chaque chambre de l'appareil sans que la pression finale, dans ladite enceinte, soit sensiblement supérieure à la pression atmosphérique. L'air détendu à une pression fortement inférieure à I bar, peut alors s'échapper de l'enceinte à une vitesse inférieure à la vitesse du son au travers d'un conduit de section réduite, et cela en utilisant la totalité de la durée du cycle complet de l'appareil (voir, par exemple DE-A 2 349 296).

Cette solution fréquemment utilisée, présente un grave inconvenient. En effet, l'efficacité du systèeme d'échappement précédemment rappelé dépend essentiellement de la forme et de la surface du conduit permettant à l'air préalablement detendu de s'échapper dans l'atmosphere. La surface du conduit considéré doit être assez faible pour assurer un écoulement quasi-permanent, et non pulsé, tandis que la forme de ce conduit doit être telle que les parois soient aussi rapprochées que possible, cette disposition produisant le minimum de bruit. Or la détente de l'air comprimé, depuis la chambre supérieure ou inférieure du cylindre jusqu'à l'atmosphère, s'accompagne toujours d'ung forte baisse de température de cet air. La température finale de l'air détendu est variable, en fonction de la température ambiante, mais elle se situe fréquemment au-dessous de 0°C. L'eau, qui est toujours présente en certaine quantité dans l'air, se transforme alors en givre qui vient obstruer les conduits d'évacuation, et ceci d'autant plus rapidement que ces conduits sont de faible surface et surtout de faible largeur.

Les seuls remèdes actuellement connus à cet inconvénient consistent soit à élargir les conduits, ce qui entraîne une augmentation du bruit, évidemment contraire au résultat principal recherché, soit à em-ployer des produits antigel en complément a l'air comprimé, et parfois à utiliser les deux précédents remèdes en combinaison, dans tous les cas, il s'agit de solutions contraignantes; sur le plan tant pratique qu'économique.

La présente invention vise a éliminer tous les défauts des solutions actuelles, son but étant ainsi d'éviter la formation de givre dans le canal d'échappement à l'atmosphere sans que cela entraîne d'autres inconvénients.

A cet effet, l'invention a pour objet un silencieux pour marteau pneumatique du genre mentionné en introduction, dans lequel l'enveloppe délimitant avec la paroi extérieure du cylindre une enceinte annulaire où l'air s'échappant du cylindre est préalablement détendu, est resserrée à sa partie inférieure de maniere à délimiter un passage annulaire d'échappement de faible largeur, autour de la paroi extérieure du cylindre.

L'invention permet ainsi l'utilisation d'une enceinte de détente efficace du point de vue de l'abaissement du niveau sonore, sans inconvénient de gel. En effet, durant le fonctionnement de l'appareil, les forces de réaction de sens alterné et l'inertie provoquent un déplacement relatif entre, d'une part, le cylindre et, d'autre part, l'enveloppe solidaire du manchon monté coulissant sur le cylindre; ce déplacement relatif engen dre, au niveau du passage annulaire d'échappement de faible largeur ménagé entre la paroi extérieure du cylindre et le bord inférieur de l'enveloppe, une abrasion continue du givre en formation.

De toute façon, l'invention sera bien comprise à l'aide de la description qui suit, en référence è l'unique figure du dessin schématique annexé représentant, à titre d'exemple non limitatif, une forme de rèalisation d'un marteau pneumatique équipé d'un silencieux conforme à l'invention.

Le marteau pneumatique, représenté sur le dessin en coupe longitudinale, comprend de façon connue un cylindre 1 dans l'alésage 2 duquel est monté coulissant un piston 3. Ce dernier vient frapper un pic 4 qui traverse une piece de fermeture 5, obturant le cylindre 1 à sa partie inférieure. Un système classique de distribution à valve, non représenté, provoque l'admission de l'air comprimé alternativement dans la chambre cylindrique 6, située au-dessus du piston 3, et dans la chambre annulaire 7, située au-dessous du piston 3. Ce dernier presente une forme étagée, et la surface latérale 8 de sa partie de plus grand diamètre masque ou découvre, selon la position du piston 3, des lumières d'échappement 8 pratiquées radialement dans le cylindre 1 et débouchant, d'une part, dans l'alésage 2, d'autre part, dans une enceinte annulaire 10 entourant le cylindre 1.

L'enceinte 10 précitée est délimitée, extérieurement, par une enveloppe 11 de forme générale annulaire, dont le sommet est solidaire d'un manchon 12 monté coulissant axialement autour de la partie supérieure du cylindre 1. L'enveloppe 11, par exemple réalisée en élastomére, peut être fixée au manchon 12 au moyen d'un collier de serrage 13.

Dans l'exemple de réalisation représenté, la partie supérieure du cylindre 1, obturée par un couvercle 14, porte une culasse 15 munie de la ou des poignées de l'appareil et possédant une jupe entourant partiellement le manchon 12. Les parties situées en regard, appartenant au manchon 12 et à la jupe de la culasse 15, délimitent avec deux bagues 16 et 17 un espace annulaire, dans lequel est logé et comprimé un ressort 18, dont les deux extrémités prennent appui sur des anneaux plats, respectivement 18 et 20. Le ressort 18 ainsi monté constitue une suspension élastique de faible raideur, agissant dans les deux sens, pour l'ensemble formé par l'enveloppe 11 et le manchon 12.

Dans sa partie inférieure, l'enveloppe 11 se resserre de manière à ménager, entre la paroi extérieure du cylindre 1 et le bord inférieur de ladite enveloppe 11, un passage annulaire 21 de faible largeur d sur tout le périmètre de l'appareil.

Pendant le fonctionnement du marteau pneumatique l'air comprimé s'échappant de la chambre supérieure 6 ou de la chambre inférieure 7, par les lumières 9, est préalablement détendu dans l'enceinte annulaire 10, délimitée par la paroi extérieure du cylindre 1 et la paroi intérieure de l'enveloppe 11. Ensuite cet air est évacué dans l'atmosphére à travers le passage annulaire 21, qui constitue un conduit d'échappement de section déterminée et de faible largeur d propice à une atténuation maximale du bruit d'échappement. Durant ce fonctionnement, le cylindre 1, soumis aux réactions alternées des forces développées par l'air comprimé sur le piston 3, se déplace à la fréquence de frappe du marteau. 11 en résulte, gràce à la suspension élastique précédemment indiquée entre la culasse 16 et le manchon 12, et en raison de l'inertie de l'ensemble constitué par l'enveloppe 11 et le manchon 12, un déplacement relatif du cylindre 1 et de l'enveloppe 11, se traduisant notamment par un mouvement relatif des parois situées en vis-à-vis qui délimitent le passage 21, mouvement entrainant une abrasion régulière du givre en formation à cet endroit. Cet effet d'abrasion peut être accentué par le faible mouvement latéral que l'utilisateur donne é l'enveloppe 11 en élastomére, lors de l'emploi de l'appareil sous différents angles d'inclinaison avec appui latéral. Le passage 21 reste ainsi constamment dégagé, permettant l'utilisation d'une enceinte de détente 10 efficace sans inconvénient de gel.

Comme il va de soi, l'invention ne se limite pas à la seule forme de réalisation qui a été décrite ci- dessus, à titre d'exemple; elle en embrasse, au contraire, toutes les variantes fondées sur le mémeprincipe.

C'est ainsi, notamment, que l'on ne s'éloignerait pas du cadre de l'invention en remplaçant la suspension mécanique à ressort de l'enveloppe délimitant extérieurement l'enceinte de détente par une suspension pneumatique réalisée en utilisant l'alimentation en air comprimé qui est de toute façon disponible sur l'appareil. On peut aussi prévoir que le manchon coulissant, soiidaire de l'enveloppe, est aussi solidaire de la culasse munie de la ou des poignées de l'appareil, de sorte que c'est l'ensemble enveloppe- manchonculasse qui est suspendu par rapport au cylindre du marteau pneumatique, contrairement à l'exemple décrit où la culasse est rigidement liée au cylindre.

## Revendications

1. Silencieux pour marteau pneumati-que, du genre de ceux comprenant une enveloppe (11) entourant le cylindre (1) et ayant son sommet solidaire d'un manchon (12) monté coulissant axialement sur la partie supérieure du cylindre (1) et suspendu élastiquement audit cylindre, l'échappement de l'air en provenance du cylindre (1) s'effectuant par un passage annulaire (21 ) formé entre la paroi exterieure du cylindre (1) et la paroi intérieure de l'enveloppe (11), caractérisé en ce que l'enveloppe (11), délimitant avec la paroi extérieure du cylindre (1) une enceinte annulaire (10) où l,air s'échappant du cylindre (1) est préalablement détendu, est resserrée à sa partie inférieure de manière à délimiter un passage annulai-re d'échappement (21) de faible largeur (d), autour de la paroi extérieure du cylindre (1).

2. Silencieux selon la revendication 1, caractérisé en ce que l'enveloppe mobile precitée (11) est réalisée en élastomere.

3. Silencieux selon la revendication 1 ou 2, caracterise en ce que le manchon coulissant précité (12), solidaire de l'enveloppe (11), est suspendu élastiquement au cylindre (1) du marteau pneumatique par l'intermédiaire d'au moins un ressort (18).

4. Silencieux selon la revendication 1 ou 2, caractérisé en ce que le manchon coulissant précité (12), solidaire de l'enveloppe (1 1), est suspendu èlastiquement au cylindre (1) du marteau pneumatique par l'intermédiaire d'un dispositif à air comprimé.

5. Silencieux selon l'une quelconque des revendications 1 à 4, caractérisé en ce que le manchon coulissant précité (12), solidaire de l'enveloppe (11), est suspendu élastiquement à une culasse (15) portée par le sommet du cylindre (1) du marteau pneumatique et munie de la ou des poignees de 1 appareil.

6. Silencieux selon l'une quelconque des revendications 1 à 4, caractérisé en ce que le manchon coulissant précité (12), solidaire de l'enveloppe (11), est aussi solidaire d'une culasse munie de la ou des poigneés de l'appareil, l'ensemble enveloppe-manchon-culasse étant suspendu élastiquement par rapport au cylindre du marteau pneumatique.

## Patentansprüche

1. Schalldämpfer für Presslufthämmer, der eine Umhüllung (11) enthält, die den Zylinder (1) umgibt und an ihrem oberen Ende fest mit einer Mutte oder Hülse (12) verbunden ist, die in axialer Richtung gleitbar auf dem oberen Bereich des Zylinders (1) sitzt und elastisch am Zylinder aufgehängt ist, wobei das Entweichen der vom Zylinder (1) herkommenden Luft durch einen ringförmigen Durchtritt (21), der zwischen der Aussenwand des Zylinders (1) und der Innenwand der Umhüllung (11) gebildet ist, erfolgt, dadurch gekennzeichnet, daß die Umhüllung (11), die mit der Aussenwand des Zylinders (1) einen Ringraum (10) begrenzt, in dem die aus dem Zylinder (1) entweichende Luft zuerst entspannt wird, an ihrem unteren Bereich verengt ist, so daß ein ringförmiger Ausströmdurchtritt (21) geringer Weite (d) um die Aussenwand des Zylinders (1) herum begrenzt wird.

2. Schalldämpfer nach Anspruch 1, dadurch gekennzeichnet, daß die bewegliche Umhüllung (11) aus einem Elastomer hergestellt ist.

3. Schalldämpfer nach Anspruch 1 oder 2, dadurch gekennzeichnet, daß die gleitbare, fest mit der Umhüllung (11) verbundene Muffe oder Hülse (12) durch Zwischenschalten mindestens einer Feder (18) elastisch am Zylinder (1) des Presslufthammers aufgehängtist.

4. Schalldämpfer nach Anspruch 1 oder 2, dadurch gekennzeichnet, daß die gleitbare, fest mit der Umhüllung (11) verbundene Muffe oder Hülse (12) durch Zwischenschalten einer Drucklufteinrichtung elastisch am Zylinder (1) des Presslufthammers aufgehängt ist.

5. Schalldämpfer nach einem der Ansprüche 1 bis 4, dadurch gekennzeichnet, daß die gleitbare, fest mit der Umhüllung (11) verbundene Muffe oder Hülse (12) elastisch an einem Kopfstück (15) aufgehängt ist, das vom oberen Ende des Zylinders (1) des Presslufthammers getragen wird und mit dem oder den Gerätegriff (en) versehen ist.

6. Schalldämpfer nach einem der Ansprüche 1 bis 4, dadurch gekennzeichnet, daß die gleitbare, fest mit der Umhüllung (11) verbundene Muffe oder Hülse (12) ausserdem mit einem Kopfstück fest verbunden ist, das mit dem oder den Gerätegriff(en) versehen ist, wobei die Einheit UmhüllungMuffe oder Hülse Kopfstück elastisch mit Bezug auf den Zylinder des Presslufthammers aufgehängt ist.

## Claims

1. Silencer for pneumatic drill, of the type of those comprising a casing (11) surrounding the cylinder (1) and having its top rigid with a cylindrical coupler (12) mounted for sliding axially on the upper part of the cylinder (1) and suspended flexibly relative to the aforesaid cylinder, the escapement of air from the cylinder (1) being effected by an annular passageway (21) formed between the outer wall of the cylinder (1) and the inner wall of the casing (11), characterised in that the casing (11), defining with the outer wall of the cylinder (1) an annular enclosure (10) into which the air escaping from the cylinder (1) is first released, is narrowed at its lower part in such a way as to define an annular escape ment passage (21) of small width (d), around the outer wall of the cylinder (1).

2. Silencer in accordance with claim 1, characterised in that the aforesaid movable casing (11) is produced in elastomer.

3. Silencer in accordance with claim 1 or 2, characterised in that the aforesaid sliding cylindrical coupler (12), rigid with the casing (11), is suspended flexibly relative to the cylinder (1) of the pneumatic drill by means of at least one spring (18).

4. Silencer in accordance with claim 1 or 2, characterised in that the aforesaid sliding cylindrical coupler (12), rigid with the casing (11). is suspended flexibly relative to the cylinder (1) of the pneumatic drill by means of a compressed air device.

5. Silencer in accordance with one or other of the claims 1 to 4, characterised in that the aforesaid sliding cylindrical coupler (12), rigid with the casing (11), is suspended flexibly relative to a cylinder head (15) supported by the cylinder top (1) of the pneumatic drill and provided with the handle or handles of the appliance.

6. Silencer in accordance with one or other of the claims 1 to 4, characterised in that the aforesaid sliding cylindrical coupler (12), rigid with the casing (11), is also rigid with a cylinder head provided with the handle or handles of the appliance, the whole casing cylindrical coupler cylinder head being suspended flexibly in relation to the cylinder of the pneumatic drill.
